# EUROPÄISCHE PATENTANMELDUNG

(11) **EP 4 763 795 A1**
(43) Veröffentlichungstag der Anmeldung: **24.06.2026**
(21) Anmeldenummer: 24220936.9
(22) Anmeldetag: 18.12.2024
(51) Int. Cl.: B67D 7/04, B67D 7/48, B67D 7/54

(54) **AUSLAUFROHRBAUGRUPPE FÜR EIN ZAPFVENTIL**

(71) Anmelder: ELAFLEX HIBY GmbH & Co. KG, 22525 Hamburg (DE)
(72) Erfinder: Schulz-Hildebrandt, 24623 Großenaspe (DE)
(74) Vertreter: Glawe, Delfs, Moll

(57) **Zusammenfassung**

Auslaufrohrbaugruppe für ein Zapfventil (14) zur Ausbringung eines Fluids in einen Behälter. Die Auslaufrohrgruppe umfasst ein Auslaufrohr (16), das ein mit einem Gehäuse des Zapfventils (14) verbindbares Einlassende (21) und ein dem Einlassende (21) gegenüberliegendes Auslassende (22) aufweist, und eine eine Außenseite des Auslaufrohrs (16) umschließende Abdichteinheit (17), die nach einem Einführen des Auslaufrohrs (16) in eine Öffnung (23) des Behälters in dichtenden Kontakt mit einer Öffnungsumgebung des Behälters bringbar ist, so dass zwischen der Abdichteinheit (17) und dem Auslaufrohr (16) ein Rückführkanal (41) zur Rückführung von aus der Öffnung (23) austretenden Fluiddämpfen gebildet wird. Die Auslaufrohrbaugruppe weist weiterhin eine mit dem Auslaufrohr (16) verbundene Ventileinrichtung (34) zum Verschließen des Rückführkanals (41) und eine Sensoreinrichtung (35) zur Steuerung der Ventileinrichtung (34) auf. Die Sensoreinrichtung (35) ist dazu eingerichtet ist, die Ventileinrichtung (34) in eine Schließstellung zu schalten, wenn im Rückführkanal (41) ein Druckschwellwert unterschritten wird. Durch die Anordnung der Ventileinheit am Auslaufrohr kann dieses als Ganzes ausgetauscht oder zur Nachrüstung eines Zapfventils verwendet werden.

## Beschreibung

Gegenstand der Erfindung ist eine Auslaufrohrbaugruppe für ein Zapfventil zur Ausbringung eines Fluids in einen Behälter sowie ein Zapfventil mit einer solchen Auslaufrohrbaugruppe.

Zapfventile mit einem Auslaufrohr kommen insbesondere bei der Betankung von Fahrzeugen zum Einsatz. Das Auslaufrohr wird in einen Einfüllstutzen des Fahrzeugs eingesteckt, um den Kraftstoff in den Tank des Fahrzeugs abzugeben. Bei diesem Vorgang werden bereits im Tank befindliche Kraftstoffdämpfe aus diesem verdrängt. Damit die Kraftstoffdämpfe nicht in die Umwelt entweichen, ist es im Stand der Technik bekannt, die Dämpfe mit Hilfe einer Rückführpumpe über einen Rückführkanal abzusaugen und beispielsweise zu einem unterirdischen Kraftstoffreservoir zu leiten.

Zu diesem Zweck ist es aus dem Stand der Technik grundsätzlich bekannt (vgl. US 6,095,204), am Zapfventil einen das Auslaufrohr umgebenden Faltenbalg zu installieren, der dichtend an einer Umfangsfläche einer Öffnung des zu betankenden Fahrzeugs angelegt werden kann. Der Benutzer kann eine Dichtfläche des Faltenbalgs an die Umfangsfläche pressen und die Öffnung so im Wesentlichen dicht verschließen. Die austretenden Kraftstoffdämpfe werden dann vom Faltenbalg eingefangen und können über einen in den Bereich zwischen dem Faltenbalg und einer Außenseite des Auslaufrohrs mündenden Rückführkanal abgepumpt werden. Dazu ist mit dem Rückführkanal üblicherweise eine separate Rückführpumpe verbunden. Ein solches Vorgehen wird nachfolgend auch als "aktive Rückführung" bezeichnet.

Eine alternative Lösung zur Vermeidung des Austretens von Kraftstoffdämpfen ist es, das Fahrzeug selbst mit einem System zum Auffangen von Kraftstoffdämpfen auszustatten. Solche Systeme werden auch "Onboard Refueling Vapor Recovery"-Systeme genannt (Systeme zur fahrzeugseitigen Rückgewinnung von Betankungsdämpfen, nachfolgend auch ORVR-Systeme genannt). Bei einem Fahrzeug mit einem solchen ORVR-System werden die verdrängten Kraftstoffdämpfe innerhalb des Fahrzeugs eingefangen und beispielsweise zur Abscheidung einem Aktivkohlebehälter zugeführt.

Wenn ein mit einem ORVR-System ausgestattetes Fahrzeug durch eine Zapfanlage mit aktiver Rückführung betankt wird, muss die aktive Rückführung abgeschaltet werden, da die Kraftstoffdämpfe oder zumindest ein großer Teil der Kraftstoffdämpfe bereits durch das ORVR-System eingefangen werden. Eine zusätzliche aktive Rückführung würde einen unerwünschten Unterdruck erzeugen, durch den die Funktionalität des im Fahrzeug vorhandenen ORVR-Systems und/oder die Funktionalität einer automatischen Abschalteinrichtung des Zapfventils beeinträchtigt wird. Zudem bestünde die Gefahr, dass Außenluft angesaugt und in das Kraftstoffreservoir geleitet wird. Letzteres würde Probleme bereiten, da die angesaugte Luft sich mit den Gasdämpfen im Kraftstoffreservoir mischen und eine Druckerhöhung verursachen würde. Es würde aus physikalischen Gründen ein im Verhältnis zum eingebrachten Luftvolumen wesentlich größeres Volumen des Luft-Gasdampfgemischs über das Entlüftungssystem des Kraftstoffreservoirs entweichen, was gleichermaßen der Umwelt wie der Wirtschaftlichkeit schadet. Bei der Betankung eines Fahrzeuges mit ORVR-System ist eine zusätzliche aktive Rückführung daher unter allen Umständen zu vermeiden. Um eine Abschaltung der aktiven Rückführung zu gewährleisten, ist es im Stand der Technik bekannt, das Zapfventil mit einem Sensor auszustatten, welcher erkennt, ob das zu betankende Fahrzeug ein ORVR-System aufweist oder nicht (siehe US 6,095,204). Ein Nachteil dieser bekannten Systeme ist ihre Unzuverlässigkeit sowie ihr aufwändiger konstruktiver Aufbau.

Es ist die Aufgabe der vorliegenden Erfindung eine Auslaufrohrbaugruppe sowie ein Zapfventil mit einem solchen Auslaufrohrbaugruppe bereitzustellen, bei dem die vorstehend genannten Nachteile vermindert werden. Gelöst wird diese Aufgabe mit den Merkmalen der unabhängigen Ansprüche. Vorteilhafte Ausführungsformen sind in den Unteransprüchen angegeben.

Demnach betrifft die Erfindung eine Auslaufrohrbaugruppe für ein Zapfventil zur Ausbringung eines Fluids in einen Behälter, mit einem Auslaufrohr, das ein mit dem Zapfventil verbindbares Einlassende und ein dem Einlassende gegenüberliegendes Auslassende aufweist. Die Auslaufrohrbaugruppe umfasst weiterhin eine Außenseite des Auslaufrohrs umschließende Abdichteinheit, die nach einem Einführen des Auslaufrohrs in eine Öffnung des Behälters in dichtenden Kontakt mit einer Öffnungsumgebung des Behälters bringbar ist, so dass zwischen der Abdichteinheit und dem Auslaufrohr ein Rückführkanal zur Rückführung von aus der Öffnung austretenden Fluiddämpfen gebildet wird. Die Auslaufrohrbaugruppe umfasst weiterhin eine mit dem Auslaufrohr verbundene Ventileinrichtung zum Verschließen des Rückführkanals und eine Sensoreinrichtung zur Betätigung der Ventileinrichtung.

Zur Verbindung der Auslaufrohrbaugruppe mit dem Gehäuse des Zapfventils kann das Einlassende des Auslaufrohrs beispielsweise mit dem Gehäuse verschraubt oder in eine Aufnahme des Gehäuses eingesetzt werden und ggf. mit Befestigungsmitteln fixiert werden. Das Einlassende ist das Ende, in das das auszubringende Fluid eintritt, bevor es das Auslaufrohr durchläuft. Das Auslaufrohr kann einen Halteanker aufweisen, der ein Einhaken des Auslaufrohrs in einen Einfüllstutzen ermöglicht. Der Behälter kann insbesondere ein Tank eines Fahrzeugs sein. Eine Öffnungsumgebung des Behälters kann beispielsweise eine an einem Einfüllstutzen des Tanks gebildete Fläche sein, die eine fluiddichte Abdichtung der Öffnung ermöglicht. Der Einfüllstutzen kann gemäß einer der Normen ISO 13331 oder SAE 1140 ausgebildet sein und insbesondere einen Rücksprung aufweisen, in den der Halteanker des Auslaufrohrs eingehakt werden kann. Bei dem Fluid kann es sich um eine Flüssigkeit, insbesondere um einen flüssigen Kraftstoff handeln.

Die schaltbare Ventileinrichtung der Auslaufrohrbaugruppe ermöglicht es, das Auslaufrohr bzw. ein damit ausgestattetes Zapfventil zu verwenden sowohl zur Betankung von Fahrzeugen, die mit einem ORVR-System ausgerüstet sind, als auch zur Betankung von Fahrzeugen, bei denen eine aktive Gasrückführung durch eine externe Rückführpumpe vorgesehen ist. Wird die Abdichteinheit ordnungsgemäß auf eine die Öffnung umgebende Kontaktfläche des Tanks eines Fahrzeugs mit ORVR-System aufgesetzt, entsteht innerhalb des Rückführkanals während der Betankung ein Unterdruck, der durch die vom ORVR-System ausgeübte zusätzliche Saugleistung verursacht wird. Der Unterdruck kann von der Sensoreinrichtung detektiert und die Ventileinrichtung bei Unterschreiten eines Druckschwellwerts in die Schließstellung geschaltet werden. Bei Fahrzeugen ohne ORVR-System wird trotz dichtendem Kontakt zwischen der Abdichteinheit und der Öffnungsumgebung der Druckschwellwert üblicherweise nicht unterschritten, so dass die Ventileinrichtung in der Öffnungsstellung verbleiben und eine aktive Gasrückführung durchgeführt werden kann. Fahrzeuge ohne eine Vorbereitung für irgendeine Art der Gasrückführung (wie beispielsweise Motorräder, die weder ein ORVR-System aufweisen noch eine geeignete den Einfüllstutzen umgebende Öffnungsumgebung, an den die Abdichteinheit dichtend anpressbar ist) sind ebenfalls betankbar, wobei die schaltbare Ventileinrichtung in diesem Fall trotz der ggf. nicht optimalen Abdichtung geöffnet bleibt und so zumindest ein großer Teil der aus dem Tank austretenden Kraftstoffdämpfe abgesaugt werden kann.

Indem die Ventileinrichtung und die Sensoreinrichtung Teil der Auslaufrohrbaugruppe sind, ist es insbesondere möglich, ein aus dem Stand der Technik bekanntes Zapfventil, das ein gewöhnliches Auslaufrohr aufweist, mit einer Auslaufrohrbaugruppe auszustatten und das Zapfventil dadurch für die Betankung von Fahrzeugen mit ORVR-Systemen nachzurüsten. Dies ist ein deutlicher Vorteil gegenüber aus dem Stand der Technik bekannten Zapfventilen, bei denen die Ventileinrichtung zum Verschließen des Rückführkanals in das Gehäuse integriert ist. Bei diesen Zapfventilen ist ein Umrüsten durch einen einfachen Austausch des Auslaufrohrs nicht möglich.

Weiterhin ermöglich die Auslaufrohrbaugruppe auch im Falle eines Defekts der Ventileinrichtung oder der Sensoreinrichtung eine einfache Reparatur des Zapfventils, indem die Auslaufrohrbaugruppe als Ganzes ausgetauscht werden kann.

Die Ventileinrichtung kann insbesondere zum Verschlie-ßen eines durch das Auslaufrohr verlaufenden Abschnitts des Rückführkanals ausgebildet sein. Die Ventileinrichtung kann dazu beispielsweise radial (also senkrecht zu einer Achse des Auslaufrohrs) neben dem Auslaufrohr positioniert sein.

Die Sensoreinrichtung kann eine Membran aufweisen, die dem innerhalb des Rückführkanals herrschenden Druck ausgesetzt ist. Die Membran kann auf grundsätzlich bekannte Weise zum Schalten der Ventileinrichtung ausgebildet sein, wenn im Rückführkanal ein Druckschwellwert unterschritten wird.

In einer Ausführungsform weist das Auslaufrohr eine sich bis zum Auslaufende erstreckende Fühlerleitung auf, die zur Verbindung mit einer Unterdruckquelle einer automatischen Abschalteinrichtung des Zapfventils ausgestaltet ist, so dass über die Fühlerleitung ein Gasstrom ansaugbar ist, wenn die Auslaufrohrbaugruppe mit dem Zapfventil verbunden ist. Die Fühlerleitung kann ein zum Verschließen der Fühlerleitung ausgestaltetes Sicherheitsventil aufweisen. Weiterhin kann die Abdichteinheit einen mit dem Sicherheitsventil in Wechselwirkung stehenden Betätigungsabschnitt aufweisen, der durch eine durch ein Anpressen der Abdichteinheit an die Öffnungsumgebung verursachte Kraft stromaufwärts relativ zum Auslaufrohr von einer ersten Stellung in eine zweite Stellung verschiebbar ist, um eine Bewegung des Sicherheitsventils in die Öffnungsstellung zu ermöglichen. Der Begriff "stromaufwärts" beschreibt eine Richtung, die der Strömungsrichtung des Fluids, das in den Behälter eingefüllt wird, entgegengesetzt ist.

Diese vorstehend beschriebene Ausführungsform weist gegebenenfalls eigenständigen erfinderischen Gehalt auf, ohne dass die Auslaufrohrbaugruppe eine mit dem Auslaufrohr verbundene Ventileinrichtung zum Verschließen des Rückführkanals und eine Sensoreinrichtung zur Steuerung der Ventileinrichtung aufweist. Insbesondere umfasst die Offenbarung somit eine Auslaufrohrbaugruppe mit den vorstehend beschriebenen Merkmalen bzw. ein mit der Auslaufrohrbaugruppe ausgestattetes Zapfventil, wobei die Ventileinrichtung sowie die Sensoreinrichtung nicht am Auslaufrohr positioniert, sondern beispielsweise in das Zapfventil integriert sind und somit keinen Teil der Auslaufrohrbaugruppe darstellen.

Zapfventile mit einer automatischen Abschalteinrichtung, die insbesondere dazu dienen kann, ein automatisches Schließen des Hauptventils zu bewirken, wenn ein Flüssigkeitsspiegel den Endbereich der Fühlerleitung erreicht oder übersteigt, sind grundsätzlich aus dem Stand der Technik bekannt (siehe z.B. EP 2 386 520 A1). Wird die Fühlerleitung durch den Flüssigkeitsspiegel blockiert, kommt es zu einer Druckveränderung, die zum Auslösen der automatischen Abschalteinrichtung ausgenutzt werden kann. Es kann vorgesehen sein, dass durch das Auslösen der automatischen Abschalteinrichtung ein Hauptventil des Zapfventils unabhängig von einer Stellung eines Schalthebels des Zapfventils in eine Schließstellung bewegt wird. Die Unterdruckquelle der automatischen Abschalteinrichtung kann insbesondere eine Verengung des Hauptkanals aufweisen, an der mit Hilfe des Venturi-Effekts ein Unterdruck erzeugt wird.

Indem in der Fühlerleitung ein Sicherheitsventil vorgesehen ist, das mit dem Betätigungsabschnitt der Abdichteinheit in Wechselwirkung steht, kann die Betriebssicherheit der Auslaufrohrbaugruppe bzw. eines damit ausgestatteten Zapfventils auf konstruktiv einfache Weise deutlich erhöht werden. Ein Verschluss der Fühlerleitung durch das Sicherheitsventil führt während des Ausbringens des Fluids zu einem Auslösen der automatischen Abschalteinrichtung. Ob sich das Sicherheitsventil tatsächlich in die Schließstellung bewegt, hängt vorliegend von der Stellung des Betätigungsabschnitts und der von der Stellung abhängigen Wechselwirkung zwischen dem Betätigungsabschnitt und dem Sicherheitsventil ab. Indem die Verschiebung des Betätigungsabschnitts von der ersten Stellung in die zweite Stellung durch die beim Herstellen des dichtenden Kontakts verursachte Kraft bewirkt wird, kann sichergestellt werden, dass eine Fluidabgabe nur dann erfolgt, wenn der Benutzer zuvor die Abdichteinheit mit ausreichender Kraft angedrückt oder einen ggf. am Auslaufrohr vorhandenen Halteanker ordnungsgemäß in einen am Einfüllstutzen befindlichen Rücksprung eingehakt hat, so dass der Betätigungsabschnitt in die zweite Stellung verschoben wurde und in dieser verbleibt, um die Bewegung des Sicherheitsventils in der Öffnungsstellung zu ermöglichen.

In einer Ausführungsform ist vorgesehen, dass das Sicherheitsventil während der Ausbringung des Fluids durch eine Rückstellkraft in eine Schließstellung gedrängt wird. Weiterhin kann vorgesehen sein, dass der Betätigungsabschnitt in der zweiten Stellung das Sicherheitsventil entgegen der Rückstellkraft in der Öffnungsstellung hält, wobei der Betätigungsabschnitt in der ersten Stellung eine Bewegung des Sicherheitsventils in die Schließstellung freigibt. Die Rückstellkraft kann durch ein Rückstellelement und/oder durch den über das Ende der Fühlerleitung (33) angesaugten Gasstrom ausgeübt werden. Ein Ventilkörper des Sicherheitsventils kann insbesondere innerhalb der Fühlerleitung beweglich und derart ausgestaltet sein, dass der während des Betriebs durch die Unterdruckquelle erzeugte Gasstrom ausreichend ist, den Ventilkörper in die Schließstellung zu bewegen. Um dies zu erreichen, kann eine Masse sowie ein Querschnitt des Ventilkörpers geeignet angepasst werden. Der Ventilkörper kann insbesondere zwischen einem Ventilsitz und einem Anschlag frei beweglich sein.

Es kann vorgesehen sein, dass das Sicherheitsventil einen Ventilkörper, einen stromaufwärts des Ventilkörpers positionierten ersten Ventilsitz und einen stromabwärts des Ventilkörpers in der Fühlerleitung positionierten Anschlag für den Ventilkörper umfasst. Wenn nach dem Befüllen des Behälters ein Flüssigkeitsspiegel des Fluids die Fühlerleitung erreicht, ist es möglich, dass aufgrund des zum Betrieb der automatischen Abschalteinrichtung erforderlichen Vakuums eine gewisse Fluidmenge in die Fühlerleitung eintritt. Vor diesem Hintergrund kann der vorstehend genannte Anschlag einen zweiten Ventilsitz für den Ventilkörper bilden, der stromabwärts des Ventilkörpers (also in Richtung des Auslassendes des Auslaufrohrs) in der Fühlerleitung positioniert sein kann. Es kann vorgesehen sein, dass der Ventilkörper dazu ausgebildet ist, durch eine Bewegung in den zweiten Ventilsitz die Fühlerleitung zu verschließen. Insbesondere kann der Ventilkörper durch eine Neigung des Auslaufrohrs auslassseitig nach unten durch die Schwerkraft in den zweiten Ventilsitz bewegbar sein, um die Fühlerleitung zu verschließen. Durch den zweiten Ventilsitz kann die Fühlerleitung verschlossen werden und so ein unerwünschtes Auslaufen einer Fluidmenge, die zuvor beim Auslösen der automatischen Abschalteinrichtung in die Fühlerleitung eingetreten ist, verhindert werden. Zudem kann auch die eintretende Fluidmenge geringfügig reduziert werden. Das Sicherheitsventil erfüllt bei dieser Ausführungsform eine Doppelfunktion, indem es zum einen die aus der Fühlerleitung austretende Fluidmenge reduziert und andererseits durch Wechselwirkung mit dem Betätigungsabschnitt ein Ausbringen des Fluids verhindert, wenn keine ausreichende Abdichtung vorliegt. Auf ein separates Fühlerleitungsventil am Auslassende des Auslaufrohrs, wie es beispielsweise aus der EP 4 163 249 A1 grundsätzlich bekannt ist, kann durch die vorstehend genannte Ausgestaltung verzichtet werden.

In einer weiteren Ausführungsform hält der Betätigungsabschnitt in der ersten Stellung das Sicherheitsventil in einer Schließstellung. Der Betätigungsabschnitt kann zudem in der zweiten Stellung eine Bewegung des Sicherheitsventils in eine Öffnungsstellung freigeben und/oder das Sicherheitsventil in der Öffnungsstellung halten. Zudem kann das Sicherheitsventil einen Ventilkörper, einen stromabwärts des Ventilkörpers positionierten Ventilsitz und einen stromaufwärts des Ventilkörpers in der Fühlerleitung positionierten Anschlag für den Ventilkörper umfassen. Auch bei dieser Ausführungsform kann durch den stromabwärts des Ventilkörpers positionierten Ventilsitz ein Auslaufen einer Fluidmenge, die zuvor beim Auslösen der automatischen Abschalteinrichtung in die Fühlerleitung eingetreten ist, verhindert werden.

Es kann vorgesehen sein, dass der Betätigungsabschnitt durch ein Rückstellelement stromabwärts in Richtung der ersten Stellung vorgespannt ist. Der Begriff "stromabwärts" beschreibt eine Richtung, die mit der Strömungsrichtung des Fluids, das in den Behälter eingefüllt wird, gleichgerichtet ist. Wenn der Betätigungsabschnitt durch ein Rückstellelement in Richtung der ersten Stellung vorgespannt ist, muss der Benutzer durchgängig während eines Betankungsvorgangs die Abdichteinheit mit einer ausreichenden Kraft gegen eine die Öffnung umgebende Fläche drücken, oder es muss sichergestellt sein, dass ein ggf. am Auslaufrohr vorhandener Halteanker durchgängig während des Betankungsvorganges in einem Rücksprung des Einfüllstutzens eingehakt ist, um den Betätigungsabschnitt entgegen der Rückstellkraft in der zweiten Stellung zu halten. Dadurch wird während des gesamten Betankungsvorgangs sichergestellt, dass die Abdichteinheit dichtend an der Öffnung anliegt. Wenn eine vom Benutzer ausgeübte Anpresskraft nachlässt und einen Schwellwert unterschreitet oder wenn der Benutzer den Halteanker nicht korrekt im Rücksprung eingehakt hat oder der Haltanker während des Betankungsvorgangs beispielsweise durch Vibrationen oder durch versehentliche Bewegungen aus dem Rücksprung herausspringt, wird der Betätigungsabschnitt durch das Rückstellelement in die erste Stellung bewegt, in der das Sicherheitsventil beispielsweise aktiv durch die Wechselwirkung in die Schließstellung bewegt wird oder aber durch einen Wegfall der Wechselwirkung nicht mehr in der Öffnungsstellung gehalten wird sondern sich aufgrund der Rückstellkraft in die Schließstellung bewegen kann. Durch die Bewegung in die Schließstellung wird die automatische Abschalteinrichtung ausgelöst. Es kann somit sichergestellt werden, dass das Fluid nur dann ausgebracht werden kann, wenn die Abdichteinheit in ausreichendem Maße mit der die Öffnung umgebenden Umfangsfläche abdichtet.

In einer Ausführungsform erfolgt die Wechselwirkung zwischen dem Betätigungsabschnitt und dem Sicherheitsventil magnetisch. Beispielsweise kann der Ventilkörper des Sicherheitsventils aus einem ferromagnetischen Material bestehen, während der Betätigungsabschnitt einen Permanentmagneten aufweist. Eine magnetische Betätigung hat den Vorteil, dass auf konstruktiv aufwändige mechanische Kopplungselemente zwischen dem Betätigungsabschnitt und dem Sicherheitsventil verzichtet werden kann.

Die Abdichteinheit kann ein an die Öffnungsumgebung anpressbares Kontaktelement und ein mit dem Kontaktelement verbundenes am Auslaufrohr geführtes Schiebeelement aufweisen, wobei das Schiebeelement den Betätigungsabschnitt umfasst. Wenn das Schiebeelement zusammen mit dem Betätigungsabschnitt geführt ist, findet während des Anpressens des Kontaktelements eine definierte und geführte Bewegung des Betätigungsabschnitts relativ zum Auslaufrohr statt. Dadurch erfolgt die Wechselwirkung zwischen Betätigungsabschnitt und Sicherheitsventil auf definierte und zuverlässige Weise.

Wenn ein Auslaufrohr mit einem aus dem Stand der Technik bekannten Faltenbalg (vgl. US 6,095,204) mit einer Winkelfehlstellung gegen die Öffnungsumgebung angepresst wird, kann zwischen dem Faltenbalg und der Öffnungsumgebung eine Undichtigkeit entstehen, was zu einem unerwünschten Einsaugen von Umgebungsluft führen kann. Vor diesem Hintergrund ist in einer Ausführungsform vorgesehen, dass die Abdichteinheit ein an die Öffnungsumgebung anpressbares Kontaktelement und ein mit dem Kontaktelement verbundenes am Auslaufrohr geführtes Schiebeelement umfasst. Das Kontaktelement kann dazu ausgebildet sein, beim Anpressen an die Öffnungsumgebung durch Herstellen des dichtenden Kontakts mit dem Behälter eine stromaufwärts ausgerichtete Kraft auf das Schiebeelement auszuüben und das Schiebeelement stromaufwärts zu bewegen. Indem die Abdichteinheit zusätzlich zum Kontaktelement ein definiert am Auslaufrohr geführtes Schiebeelement aufweist, das sich beim Anpressen des Kontaktelements entlang des Auslaufrohrs bewegt, können Unebenheiten der Anpressfläche oder Winkelfehlstellungen beim Anpressen auf definierte Weise kompensiert werden. Die vorstehend beschriebene Ausführungsform weist gegebenenfalls eigenständigen erfinderischen Charakter auf, ohne dass die Auslaufrohrbaugruppe eine mit dem Auslaufrohr verbundene Ventileinrichtung zum Verschließen des Rückführkanals und eine Sensoreinrichtung zur Steuerung der Ventileinrichtung aufweist. Insbesondere umfasst die Offenbarung somit eine Auslaufrohrbaugruppe mit den vorstehend beschriebenen Merkmalen bzw. ein mit der Auslaufrohrbaugruppe ausgestattetes Zapfventil, wobei die Ventileinrichtung sowie die Sensoreinrichtung nicht am Auslaufrohr positioniert, sondern beispielsweise in das Zapfventil integriert sind und somit keinen Teil der Auslaufrohrbaugruppe darstellen.

In einer Ausführungsform ist das Schiebeelement durch ein Rückstellelement stromabwärts vorgespannt. In diesem Fall wird eine definierte Rückstellkraft auf das Schiebeelement ausgeübt. Dadurch können Fehlstellungen und Unebenheiten noch besser ausgeglichen werden. Zudem erhält der Benutzer durch die Rückstellkraft beim Anpressen des Kontaktelements an die die Öffnung umgebende Fläche eine sensorische Rückmeldung über den Anpressvorgang.

Es kann vorgesehen sein, dass die Abdichteinheit einen Faltenbalgabschnitt aufweist, wobei das Kontaktelement durch den Faltenbalgabschnitt mit dem Schiebeelement verbunden ist. Durch den Faltenbalgabschnitt können einerseits radiale Bewegungen der Abdichteinheit, also Bewegungen, die eine Komponente senkrecht zu einer Längsachse des Auslaufrohrs aufweisen, besser ausgeglichen werden, wobei gleichzeitig Kräfte entlang des Auslaufrohrs auf gedämpfte Weise von dem Kontaktelement zum Schiebeelement weitergeleitet werden.

In einer Ausführungsform umfasst die Auslaufrohrbaugruppe ein Anzeigeelement zur Anzeige eines Verschiebungszustands des Schiebeelements. Es ist möglich, dass das Anzeigeelement in einer stromabwärtigen Position des Schiebeelements verdeckt ist und durch eine stromaufwärtige Bewegung des Schiebeelements freigegeben wird. Insbesondere kann das Anzeigeelement freigegeben werden, wenn das Schiebeelement so weit verschoben wurde, dass über das Kontaktelement eine für eine sichere Abdichtung ausreichende Anpresskraft ausgeübt wird.

In einer Ausführungsform ist eine Bewegbarkeit des Schiebeelements in Richtung stromaufwärts durch ein Anschlagelement begrenzt. Dadurch kann dem Benutzer beim Erreichen einer durch das Anschlagelement definierten Anschlagposition eine taktile Rückmeldung gegeben werden, so dass er mit einer sicheren Abdichtung rechnen kann.

Gegenstand der Erfindung ist weiterhin ein Zapfventil zur Ausbringung eines Fluids in einen Behälter, umfassend ein Gehäuse und eine mit dem Gehäuse verbundene erfindungsgemäße Auslaufrohrbaugruppe. Die Offenbarung umfasst Ausführungsformen des Zapfventils, die durch die oben bereits in Verbindung mit der erfindungsgemäßen Auslaufrohrbaugruppe beschriebenen Merkmale fortgebildet sind. Das Zapfventil kann insbesondere einen Fluideinlass zur Verbindung mit einer Fluidzuleitung sowie einen Hauptkanal aufweisen, der sich vom Fluideinlass bis zum Auslassende des Auslaufrohrs erstreckt. Weiterhin kann das Zapfventil ein Hauptventil zum Verschließen des Hauptkanals aufweisen sowie einen Schalthebel zur Betätigung des Hauptventils. In einer Ausführungsform umfasst das Zapfventil eine automatische Abschalteinrichtung, die dazu ausgebildet ist, das Hauptventil unabhängig von einer Stellung des Schalthebels in eine Schließposition zu bewegen. Die automatische Abschalteinrichtung kann insbesondere eine Unterdruckquelle aufweisen, die mit der Fühlerleitung der Auslaufrohrbaugruppe verbunden ist, sodass über die Fühlerleitung ein Gasstrom angesaugt wird, wenn ein Fluid ausgebracht wird.

Nachfolgend werden vorteilhafte Ausführungsformen der Erfindung unter Bezugnahme auf die beigefügten Zeichnungen beispielhaft erläutert. Es zeigen:
- Figur 1:: ein erfindungsgemäßes Zapfventil in einer dreidimensionalen Ansicht von schräg oben;
- Figur 2:: eine teilweise geschnittene Seitenansicht des Zapfventils der Figur 1;
- Figur 3:: der in Figur 2 dargestellte Ausschnitt A in einer vergrößerten Darstellung in einem ersten Zustand;
- Figur 4:: der in Figur 2 dargestellte Ausschnitt A in einem zweiten Zustand;
- Figur 5:: der in Figur 2 dargestellte Ausschnitt A in einem dritten Zustand;
- Figur 6:: der in Figur 2 dargestellte Ausschnitt A in einem vierten Zustand;
- Figur 7:: eine teilweise geschnittene Seitenansicht einer weiteren Ausführungsform eines erfindungsgemäßen Zapfventils
- Figur 8:: eine teilweise geschnittene Seitenansicht einer weiteren Ausführungsform eines erfindungsgemäßen Zapfventils
- Figur 9:: eine vergrößerte Darstellung eines Teilbereichs der Figur 8.

Figur 1 zeigt ein erfindungsgemäßes Zapfventil in einer dreidimensionalen Übersichtsdarstellung. Das Zapfventil dient zur Ausbringung eines Kraftstoffs in einen Tank eines Fahrzeugs, von dem in Figur 1 lediglich ein Einfüllstutzen 15 dargestellt ist. Der Kraftstoff kann dem Zapfventil über einen Fluideinlass 11 zugeführt werden. Das Zapfventil umfasst ein Gehäuse 20 in das eine erfindungsgemäße Auslaufrohrbaugruppe 13 eingesetzt ist. Mit dem Gehäuse 20 ist ein vom Benutzer mit einer Hand umgreifbarer Griffabschnitt 18 verbunden. Zudem ist am Gehäuse 20 ein Schalthebel 19 schwenkbar gelagert. Der Schalthebel 19 kann vom Benutzer nach oben in Richtung Griffelement 18 gezogen werden, um ein in Figur 1 nicht sichtbares Hauptventil des Zapfventils zu betätigen. Nach dem Öffnen des Hauptventils kann der Kraftstoff durch einen Hauptkanal 12, der sich vom Fluideinlass 11 bis zu einem Auslassende 22 erstreckt, ausgebracht werden.

Die Auslaufrohrbaugruppe 13 umfasst ein Auslaufrohr 16, eine mit dem Auslaufrohr 16 verbundene Abdichteinheit 17 sowie eine in radialer Richtung neben dem Auslaufrohr 16 positionierte Ventileinrichtung 34. Der Begriff "radiale Richtung" bezeichnet dabei eine senkrecht zur Achse des Auslaufrohrs ausgerichtete Richtung, die die Längsachse des Auslaufrohrs schneidet.

Der Einfüllstutzen 15 umfasst eine Öffnung 23. Das Auslassende 22 des Auslaufrohrs kann zur Befüllung des Tanks in die Öffnung 23 eingeführt werden. Dabei kann eine am vorderen Ende der Abdichteinheit 17 befindliche Dichtlippe 24 mit einer Öffnungsumgebung der Öffnung 23 in Kontakt gebracht werden, sodass zwischen dem Auslaufrohr 16 und der Abdichteinheit 17 ein Rückführkanal für aus der Öffnung 23 austretende Kraftstoffdämpfe gebildet wird. Die Dichtlippe 24 bildet ein Kontaktelement im Sinne der vorliegenden Offenbarung.

Figur 2 zeigt eine teilweise geschnittene Seitenansicht des Zapfventils sowie des Einfüllstutzens 15 der Figur 1. In dieser Ansicht ist erkennbar, dass das Gehäuse 20 eine Aufnahme 44 umfasst, in die ein Einlassende 21 des Auslaufrohrs 16 eingesetzt ist. Durch das Auslaufrohr verläuft eine Fühlerleitung 33. Die Fühlerleitung 33 ist mit einer in Figur 2 nicht dargestellten Unterdruckquelle einer automatischen Abschalteinrichtung des Zapfventils verbunden. Während der Ausbringung des Kraftstoffs wird durch die Unterdruckquelle ein Unterdruck erzeugt, der auf grundsätzlich bekannte Weise einerseits an einer Auslöseeinheit der automatischen Abschalteinrichtung anliegt und der andererseits die Fühlerleitung 33 beaufschlagt, sodass durch die Fühlerleitung 33 über das Auslassende 22 ein Gasstrom angesaugt wird. Wenn ein Flüssigkeitsspiegel innerhalb des Tanks das Auslassende 22 erreicht oder überschreitet, kommt es zu einer Druckveränderung, die durch die Auslöseeinheit detektiert wird und zum Auslösen der automatischen Abschalteinrichtung führt. Die Funktionsweise der automatischen Abschalteinrichtung ist grundsätzlich bekannt, so dass diese vorliegend nicht im Detail dargestellt wird. Im Bereich des Auslassendes 22 befindet sich ein Fühlerleitungsventil, dessen Funktionsweise grundsätzlich aus der EP 4 163 249 A1 bekannt ist.

Wenn das Auslaufrohr 16 ordnungsgemäß in den Einfüllstutzen 15 eingeführt ist, kann ein vorderes Ende der Abdichteinheit 17 derart an die Öffnungsumgebung der Öffnung 23 angepresst werden, dass zwischen der Außenseite des Auslaufrohrs 16 und einer Innenfläche der Abdichteinheit 17 ein Rückführkanal 41 gebildet wird. Der Rückführkanal 41 ist mit einer in Figur 2 nicht gezeigten Rückführpumpe verbunden. Während der Ausbringung des Kraftstoffs wird die Rückführpumpe aktiviert, sodass über den Rückführkanal 41 aus der Öffnung austretende Kraftstoffdämpfe zurückgeführt und zu einem Reservoir geleitet werden können.

Die aktive Rückführung von Kraftstoffdämpfen ist allerdings nur dann erforderlich, wenn das Fahrzeug kein eigenes ORVR-System aufweist. Ein ORVR-System ist selbst dazu ausgestaltet, Kraftstoffdämpfe an einem Austreten aus der Öffnung des Tanks zu hindern, sodass durch eine zusätzliche aktive Rückführung die Gefahr bestünde, dass Außenluft angesaugt wird. Damit das Zapfventil zur Befüllung eines Tanks eines Fahrzeugs mit einem ORVR-System verwendet werden kann, ist die Ventileinrichtung 34 zum Verschließen des Rückführkanals 41 ausgebildet. Zudem umfasst die Auslaufrohrbaugruppe 13 eine Sensoreinheit zur Detektion eines Drucks innerhalb des Rückführkanals 41 sowie zum Auslösen der Ventileinrichtung 34. Dies wird nachfolgend in Verbindung mit den Figuren 3-5 noch genauer erläutert.

Das Auslaufrohr 16 ist mit einem Befestigungselement 45 am Gehäuse 20 fixiert. Es ist möglich, das Befestigungselement 45 zu lösen, um die Auslaufrohrbaugruppe 13 als Ganzes vom Gehäuse 20 zu entfernen. Die Auslaufrohrbaugruppe stellt somit zusammen mit ihrer Abdichteinheit 17, der Ventileinrichtung 34 und der Sensoreinrichtung eine abgeschlossene modulare Einheit dar.

Figur 3 zeigt den in Figur 2 durch ein gestricheltes Rechteck dargestellten Ausschnitt A in einer vergrößerten Darstellung. In dieser Ansicht ist erkennbar, dass die Abdichteinheit 17 eine Dichtlippe 24 umfasst, die von einem Stützmodul gehalten wird. Das Stützmodul umfasst einen inneren Stützring 37, einen äußeren Stützring 30 sowie einen Verbindungsring 25. Die Abdichteinheit umfasst weiterhin einen Faltenbalgabschnitt 26 und ein Schiebeelement 27. Das Schiebeelement 27 stellt einen Betätigungsabschnitt im Sinne der vorliegenden Offenbarung dar.

Ein stromaufwärtiger Abschnitt der Dichtlippe 24 wird zwischen dem Verbindungsring 25 und dem inneren Stützring 37 festgehalten. Der äußere Stützring 30 befindet sich in einem Hohlraum der Dichtlippe 24. Im Verbindungsring 25, im Faltenbalg 26, im inneren Stützring 37 und im äußeren Stützring 30 befinden sich jeweils miteinander fluchtende Durchgangslöcher, durch die ein Verbindungselement 46 zur Verbindung der Dichtlippe 24 mit dem Stützmodul sowie mit dem Faltenbalgabschnitt 26 hindurchgeführt ist. Die im Faltenbalgabschnitt 26 befindliche Durchgangsöffnung befindet sich an einem stromabwärtigen Ende des Faltenbalgabschnitts 26, während ein stromaufwändiges Ende des Faltenbalgabschnitts mit dem Schiebeelement 27 verbunden ist.

Die Dichtlippe 24 kann nach dem Einführen des Auslaufrohrs 16 in die Öffnung 23 an eine Öffnungsumgebung angepresst werden, um einen dichtenden Abschluss mit der Öffnung 23 herzustellen. Dabei wird eine Kraft von der Dichtlippe 24 über das Stützmodul 25, 30, 37 auf den Faltenbalgabschnitt 26 ausgeübt und von diesem auf das Schiebeelement 27 weitergegeben. Das Schiebeelement 27 ist über ein Federelement 36 stromabwärts vorgespannt und gleitend an einer Außenfläche des Auslaufrohrs 16 gelagert. Durch die beim Anpressen gegen die Öffnungsumgebung erzeugte Kraft, die bis zum Schiebeelement 27 weitergeleitet wird, kann das Schiebeelement 27 entgegen der Rückstellkraft des Federelemente 36 stromaufwärts verschoben werden. Durch das Schiebeelement 27 wird auf diese Weise beim Anpressen der Dichtlippe 24 eine definierte Gegenkraft aufgebaut, durch die eine Schiefstellung der Dichtlippe 24 relativ zu einer Fläche der Öffnungsumgebung effektiv ausgeglichen wird. Dadurch kann auf sichere Weise ein dichtender Abschluss mit der Öffnung 23 hergestellt werden.

Innerhalb der Fühlerleitung 33 befindet sich ein Sicherheitsventil, das einen vorliegend durch eine Metallkugel gebildeten Ventilkörper 31 sowie einen Ventilsitz 32 umfasst. Zudem weist das Sicherheitsventil einen Anschlag 38 für den Ventilkörper 31 auf. Innerhalb der Fühlerleitung 33 kann der Ventilkörper 31 sich zwischen dem Anschlag 38 und dem Ventilsitz 32 frei bewegen. In dem in Figur 3 gezeigten Zustand, in dem das Auslaufrohr 16 auslaufseitig nach unten geneigt wird, wobei noch kein Kraftstoff ausgebracht wird, bewegt sich die Kugel aufgrund der Schwerkraft in Richtung des Auslaufendes und liegt am Anschlag 38 an.

In Figur 3 ist weiterhin erkennbar, dass in das Schiebeelement 27 ein Permanentmagnet 28 eingesetzt ist. Bei einer Verschiebung des Schiebeelement 27 entlang der Längsachse des Auslaufrohrs verändert der Permanentmagnet 28 zusammen mit dem Schiebeelement 27 seine Position entlang der Längsachse des Auslaufrohrs 16. Dadurch kann der Permanentmagnet 28 mit dem Ventilkörper 31 in Wechselwirkung treten. In dem in Figur 3 gezeigten Zustand befindet sich das Schiebeelement 27 in einer Freigabeposition, in der der Ventilkörper 31 sich frei zwischen dem Anschlag 38 und dem Ventilsitz 32 bewegen kann. Insbesondere ist ein Abstand zwischen dem Permanentmagneten 28 und dem Ventilkörper 31 in der Freigabeposition so groß, dass keine ausreichende Haltekraft vom Permanentmagneten 28 auf den Ventilkörper 31 ausgeübt wird. Durch eine stromaufwärtige Verschiebung des Schiebeelements 27 in eine Halteposition kann der Abstand zwischen dem Permanentmagneten 28 und dem Ventilkörper 31 reduziert werden, sodass der Ventilkörper 31 vom Permanentmagneten 28 in einer Öffnungsstellung festgehalten wird. Dies wird nachfolgend anhand der Figuren 4 und 5 näher erläutert.

Figur 4 zeigt den in Figur 2 illustrierten Ausschnitt A in einem anderen Zustand des Zapfventils. Im Zustand der Figur 4 wurde das Auslaufrohr 16 in die Öffnung 23 des Einfüllstutzens 15 eingeführt. Allerdings wird die Dichtlippe 24 der Abdichteinheit 17 in Figur 4 vom Benutzer nicht mit einer ausreichenden Anpresskraft gegen eine die Öffnung 23 umgebende Fläche gepresst, so dass der Halteanker 48 nicht mit dem Rücksprung 49 verhaken kann. Aus diesem Grund besteht zwischen einer Dichtfläche 40 der Dichtlippe 24 und der die Öffnung 23 umgebenden Fläche ein Spalt 42. Aufgrund der nicht ausreichenden Anpresskraft befindet sich das Schiebeelement 27 in Figur 4 (ebenso wie in Figur 3) der Freigabeposition.

Weiterhin wurde im Zustand der Figur 4 der Schalthebel 19 betätigt, um das Hauptventil des Zapfventils öffnen. Durch das Öffnen des Hauptventils kann der Kraftstoff an einer im Hauptkanal 12 gebildeten Verengung vorbeiströmen, wodurch die Fühlerleitung auf die oben bereits beschriebene Weise mit einem Unterdruck beaufschlagt wird. Da sich das Schiebeelement 27 in der Freigabeposition befindet, in der der Permanentmagnet 28 keine ausreichende Haltekraft auf den Ventilkörper 31 ausübt, wird der Ventilkörper durch den Unterdruck bzw. den durch den Unterdruck angesaugten Gasstrom von der in Figur 3 gezeigten Öffnungsstellung in die in Figur 4 dargestellte Schließstellung bewegt, sodass die Fühlerleitung 33 verschlossen wird. Durch den Verschluss der Fühlerleitung kommt es zu einem Auslösen der automatischen Abschalteinrichtung, wodurch das Hauptventil unabhängig von der Stellung des Schalthebels in die Schließstellung bewegt wird und die Ausbringung von Kraftstoff unterbunden wird. Es wird somit sichergestellt, dass kein Kraftstoff ausgebracht werden kann, solange die Dichtlippe 24 nicht mit einer ausreichenden Anpresskraft gegen den Einfüllstutzen 15 gepresst wird. Der beim Öffnen des Hauptventils kurzzeitig erfolgende minimale Kraftstoffdurchfluss kann durch das in Figur 2 dargestellte optionale Tropfschutzventil 10 im Wesentlichen aufgehalten werden, sodass kein Kraftstoff oder nur eine sehr geringe Kraftstoffmenge aus dem Zapfventil austreten kann. Das Tropfschutzventil 10 ist auf grundsätzlich bekannte Weise dazu ausgebildet (vgl. EP 4 065 908 A1), einen Fluiddurchfluss erst dann zu ermöglichen, wenn sich stromaufwärts des Tropfschutzventils 10 ein ausreichender Fluiddruck aufgebaut hat.

Figur 5 zeigt den in Figur 2 illustrierten Ausschnitt A des Zapfventils in einem Zustand, in dem die Dichtfläche 40 der Dichtlippe 24 ordnungsgemäß auf die die Öffnung 23 umgebende Fläche aufgesetzt wurde und in dem die Abdichteinheit 17 mit einer ausreichenden Anpresskraft gegen den Einfüllstutzen 15 gepresst wird. Die durch das ausreichende Anpressen erzeugte Kraft wird von der Dichtlippe 24 über das Stützmodul und den Faltenbalgabschnitt 26 auf das Schiebeelement 27 weitergeleitet, wodurch das Schiebeelement 27 stromaufwärts verschoben wird, bis es gegen einen am Auslaufrohr 16 ausgebildeten Anschlag zum Liegen kommt. Die auf diese Weise erreichte Position des Schiebeelements 27 wird vorliegend auch als zweite Stellung bezeichnet. In der zweiten Stellung des Schiebeelements 27 kommt es zu einer Wechselwirkung zwischen dem Permanentmagneten 28 und dem Ventilkörper 31, sodass der Ventilkörper 31 in der Figur 5 gezeigten Öffnungsstellung gehalten wird. Der Schalthebel 19 kann nun betätigt werden, ohne dass der Ventilkörper 31 aufgrund des durch den Kraftstofffluss erzeugten Unterdrucks in die Schließstellung bewegt wird.

Während der Ausbringung des Kraftstoffs wird die Rückführpumpe aktiviert, die mit dem Rückführkanal 41 verbunden ist. Auf diese Weise können aus der Öffnung 23 austretende Kraftstoffdämpfe entlang des Rückführkanals 41, der in Figur 5 durch gestrichelte Pfeile dargestellt ist, abgeführt und in das Reservoir eingeleitet werden.

Die Ventileinrichtung 34 umfasst ein Tellerventil 39, das sich in Figur 5 in der Öffnungsstellung befindet. Das Tellerventil 39 ist mit einer drucksensiblen Membran 35 verbunden. Die drucksensible Membran 35 stellt eine Sensoreinrichtung im Sinne der vorliegenden Beschreibung dar. Die drucksensible Membran 35 ist dazu ausgebildet, bei Unterschreiten eines im Rückführkanal 41 herrschenden Druckschwellwerts auszulösen. Durch ein Auslösen der drucksensible Membran 35 bewegt sich diese in Richtung des Auslaufrohrs 16, wodurch das Tellerventil 39 in eine Schließstellung bewegt wird. Bei dem in Figur 5 illustrierten Betankungsvorgang wird ein Fahrzeug betankt, das nicht mit einem ORVR-System ausgestattet ist. Der Volumenstrom der aus der Öffnung austretenden Kraftstoffdämpfe (der im Wesentlichen dem Volumenstrom des ausgebrachten Kraftstoffs entsprechen kann) und die Saugleistung der Rückführpumpe sind vorliegend derart eingestellt, dass sich im Rückführkanal 41 einen Druck oberhalb des Druckschwellwerts einstellt und die drucksensible Membran 35 nicht auslöst. Das Tellerventil 39 verbleibt somit in der Öffnungsstellung, sodass die Kraftstoffdämpfe zuverlässig abgeführt werden können.

Figur 6 zeigt den in Figur 2 illustrierten Ausschnitt A des Zapfventils, wobei in Figur 6 im Vergleich zum Zustand der Figur 5 ein Fahrzeug betankt wird, das mit einem ORVR-System ausgestattet ist. Aufgrund des ORVR-Systems werden Kraftstoffdämpfe während des Betankungsvorgangs innerhalb des Fahrzeugs abgeschieden. Durch die mittels der Abdichteinheit 17 erreichten Abdichtung des Rückführkanals 41 kommt es daher innerhalb des Rückführkanals 41 zu einem Druckabfall, durch den der Druck unterhalb des Druckschwellwerts sinkt. Aus diesem Grund hat die drucksensible Membran 35 im Zustand der Figur 6 ausgelöst und das Tellerventil 39 in eine Schließstellung bewegt. Der Rückführkanal 41 ist daher im Zustand der Figur 6 geschlossen. Auf diese Weise wird vermieden, dass die ORVR-Funktion im Fahrzeug beeinträchtigt und/oder die automatische Abschalteinrichtung im Zapfventil gestört und/oder über den Rückführkanal 41 Umgebungsluft angesaugt wird.

Figur 7 zeigt eine teilweise geschnittene seitliche Ansicht einer weiteren Ausführungsform eines erfindungsgemäßen Zapfventils. Bereits in Verbindung mit der ersten Ausführungsform beschriebene Elemente des Zapfventils sind in Figur 7 mit denselben Bezugszeichen versehen. Im Unterschied zur Ausführungsform der Figuren 1-6 ist beim Zapfventil der Figur 7 kein Fühlerleitungsventil im Bereich des Auslaufendes 22 des Auslaufrohrs 16 positioniert. Anstelle des in Figur 4 dargestellten Anschlags 38 umfasst die Ausführungsform der Figur 7 einen Ventilsitz 47. Der Ventilkörper 31 ist dazu ausgebildet, den Ventilsitz 47 zu verschließen, wenn das Zapfventil, wie in Figur 7 dargestellt, auslaufseitig nach unten geneigt wird. Der Ventilkörper 31 wird in diesem Fall durch die Schwerkraft in den Ventilsitz 47 bewegt. Der Ventilkörper 31 bildet daher zusammen mit dem Ventilsitz 47 ein Fühlerleitungsventil, wie es grundsätzlich bereits aus der EP 4 163 249 A1 bekannt ist. Indem der Ventilkörper 31 sowohl für die Funktion des Sicherheitsventils als auch für die Funktion des Fühlerleitungsventil verwendet wird, können beide Funktionen auf konstruktiv einfache Weise realisiert werden.

Figur 8 zeigt eine teilweise geschnittene seitliche Ansicht einer weiteren Ausführungsform eines erfindungsgemäßen Zapfventils. Bereits in Verbindung mit der Ausführungsform der Figuren 1 bis 7 erläuterte Merkmale tragen in Figur 8 dieselben Bezugszeichen. Die Ausführungsform der Figur 8 weist ein Sicherheitsventil 31, 32', 38' auf, bei dem im Unterschied zu den Ausführungsformen der Figuren 1 bis 7 lediglich ein einzelner Ventilsitz stromabwärts des Ventilkörpers 31 positioniert ist. Stromaufwärts des Ventilsitzes befindet sich innerhalb der Fühlerleitung 33 ein Anschlag 38`, der eine stromaufwärtige Bewegbarkeit des Ventilkörpers 31 begrenzt. In dem in Figur 8 gezeigten Zustand wird die Abdichteinheit 17 bzw. deren Dichtlippe nicht gegen eine Öffnungsumgebung des Einfüllstutzens 15 gedrückt, so dass das Schiebeelement 27 sich in der ersten Stellung befindet. In dieser Stellung wirkt der mit dem Schiebeelement 27 verbundene Permanentmagnet 28 derart mit dem Ventilkörper 31 zusammen, dass der Ventilkörper 31 durch die magnetische Wechselwirkung in den Dichtsitz gezogen wird. Die Fühlerleitung ist in diesem Zustand verschlossen, so dass die automatische Abschalteinrichtung bei einer Betätigung des Schalthebels 19 instantan auslöst und so eine Ausbringung des Kraftstoffs verhindert wird.

Figur 9 zeigt einen vergrößerten Ausschnitt der Figur 8 nach dem Einführen des Auslaufrohrs in die Öffnung des Einfüllstutzens. In dem gezeigten Zustand wird die Abdichteinheit mit einer ausreichenden Anpresskraft gegen die Öffnungsumgebung des Einfüllstutzens gedrückt. Zur Herstellung dieses Zustands wurde die Abdichteinheit 17 und insbesondere das Schiebeelement 27 zusammen mit dem daran befestigten Permanentmagneten entgegen der Rückstellkraft stromaufwärts bewegt. Durch die Wechselwirkung zwischen dem Permanentmagneten 28 und dem Ventilkörper 31 wurde der Ventilkörper 31 während der Verschiebung des Schiebeelements 27 relativ zum Auslaufrohr aus dem Ventilsitz 32` herausgehoben. Das Sicherheitsventil 31, 32` befindet sich somit im Zustand der Figur 9 in einer Öffnungsstellung, in der ein Gasstrom über das Ende der Fühlerleitung 33 angesaugt werden kann. Ein Auslösen der Sicherheitsabschaltung wird somit verhindert und der Kraftstoff kann durch eine Betätigung des Hauptventils in den Tank eingebracht werden.

## Patentansprüche

1. Auslaufrohrbaugruppe für ein Zapfventil (14) zur Ausbringung eines Fluids in einen Behälter, mit einem Auslaufrohr (16), das ein mit einem Gehäuse des Zapfventils (14) verbindbares Einlassende (21) und ein dem Einlassende (21) gegenüberliegendes Auslassende (22) aufweist, und mit einer eine Außenseite des Auslaufrohrs (16) umschließenden Abdichteinheit (17), die nach einem Einführen des Auslaufrohrs (16) in eine Öffnung (23) des Behälters in dichtenden Kontakt mit einer Öffnungsumgebung des Behälters bringbar ist, so dass zwischen der Abdichteinheit (17) und dem Auslaufrohr (16) ein Rückführkanal (41) zur Rückführung von aus der Öffnung (23) austretenden Fluiddämpfen gebildet wird, wobei die Auslaufrohrbaugruppe weiterhin eine mit dem Auslaufrohr (16) verbundene Ventileinrichtung (34) zum Verschließen des Rückführkanals (41) und eine Sensoreinrichtung (35) zur Steuerung der Ventileinrichtung (34) aufweist, wobei die Sensoreinrichtung (35) dazu eingerichtet ist, die Ventileinrichtung (34) in eine Schließstellung zu schalten, wenn im Rückführkanal (41) ein Druckschwellwert unterschritten wird.

2. Auslaufrohrbaugruppe nach Anspruch 1, wobei die Ventileinrichtung (34) zum Verschließen eines durch das Auslaufrohr (16) verlaufenden Abschnitts des Rückführkanals (41) ausgebildet ist.

3. Auslaufrohrbaugruppe nach Anspruch 1 oder 2, bei der das Auslaufrohr (16) eine sich bis zum Auslaufende erstreckende Fühlerleitung (33) aufweist, die zur Verbindung mit einer Unterdruckquelle einer automatischen Abschalteinrichtung des Zapfventils ausgestaltet ist, so dass über die Fühlerleitung (33) ein Gasstrom ansaugbar ist, wenn die Auslaufrohrbaugruppe mit dem Zapfventil verbunden ist, wobei die Fühlerleitung (33) ein zum Verschließen der Fühlerleitung (33) ausgestaltetes Sicherheitsventil (31, 32, 32`, 38, 38`) aufweist, wobei die Abdichteinheit (17) einen mit dem Sicherheitsventil (31, 32, 32`, 38, 38`) in Wechselwirkung stehenden Betätigungsabschnitt aufweist, der durch eine durch ein Anpressen der Abdichteinheit an die Öffnungsumgebung verursachte Kraft stromaufwärts relativ zum Auslaufrohr von einer ersten Stellung in eine zweite Stellung verschiebbar ist, um eine Bewegung des Sicherheitsventils (31, 32, 32`, 38, 38`) in die Öffnungsstellung zu ermöglichen.

4. Auslaufrohrbaugruppe nach Anspruch 3, bei der das Sicherheitsventil (31, 32, 38) während der Ausbringung des Fluids durch eine Rückstellkraft in eine Schließstellung gedrängt wird, wobei der Betätigungsabschnitt in der zweiten Stellung das Sicherheitsventil (31, 32, 38) entgegen der Rückstellkraft in der Öffnungsstellung hält, und wobei der Betätigungsabschnitt in der ersten Stellung eine Bewegung des Sicherheitsventils (31, 32, 38) in die Schließstellung freigibt.

5. Auslaufrohrbaugruppe nach Anspruch 4, bei der die Rückstellkraft durch ein Rückstellelement und/oder durch den über das Ende der Fühlerleitung (33) angesaugten Gasstrom ausgeübt wird.

6. Auslaufrohrbaugruppe nach Anspruch 5, bei der das Sicherheitsventil (31, 32, 38) einen Ventilkörper (31), einen stromaufwärts des Ventilkörpers (31) positionierten ersten Ventilsitz (32) und einen stromabwärts des Ventilkörpers in der Fühlerleitung (33) positionierten Anschlag (38) für den Ventilkörper (31) umfasst, wobei der Anschlag (38) vorzugsweise als zweiter Ventilsitz (47) für den Ventilkörper (31) ausgebildet ist, wobei der Ventilkörper (31) weiter vorzugsweise dazu ausgebildet ist, durch eine Bewegung in den zweiten Ventilsitz (47) die Fühlerleitung (33) zu verschließen, wobei der Ventilkörper (31) weiter vorzugsweise durch eine Neigung des Auslaufrohrs (16) auslassseitig nach unten durch die Schwerkraft in den zweiten Ventilsitz (47) bewegbar ist.

7. Auslaufrohrbaugruppe nach Anspruch 3, bei der der Betätigungsabschnitt in der ersten Stellung das Sicherheitsventil (31, 32', 38`) in einer Schließstellung hält, und wobei der Betätigungsabschnitt in der zweiten Stellung eine Bewegung des Sicherheitsventils (31, 32', 38`) in eine Öffnungsstellung freigibt und/oder das Sicherheitsventil (31, 32', 38`) in der Öffnungsstellung hält, wobei das Sicherheitsventil (31, 32`) vorzugsweise einen Ventilkörper (31), einen stromabwärts des Ventilkörpers (31) positionierten Ventilsitz (32`) und einen stromaufwärts des Ventilkörpers in der Fühlerleitung (33) positionierten Anschlag (38`) für den Ventilkörper (31) umfasst.

8. Auslaufrohrbaugruppe nach Anspruch 3 bis 7, bei der der Betätigungsabschnitt durch ein Rückstellelement (36) stromabwärts in Richtung der ersten Stellung vorgespannt ist.

9. Auslaufrohrbaugruppe nach einem der Ansprüche 3 bis 8, bei der die Wechselwirkung zwischen dem Betätigungsabschnitt und dem Sicherheitsventil (31, 32, 32', 38, 38`) magnetisch erfolgt.

10. Auslaufrohrbaugruppe nach einem der Ansprüche 3 bis 9, bei der die Abdichteinheit (17) ein an die Öffnungsumgebung anpressbares Kontaktelement (24) und ein mit dem Kontaktelement (24) verbundenes am Auslaufrohr (16) geführtes Schiebeelement (27) umfasst, wobei das Schiebeelement (27) den Betätigungsabschnitt aufweist.

11. Auslaufrohrbaugruppe nach einem der Ansprüche 1 bis 10, bei der die Abdichteinheit (17) ein an die Öffnungsumgebung anpressbares Kontaktelement (24) und ein mit dem Kontaktelement (24) verbundenes am Auslaufrohr (16) geführtes Schiebeelement (27) aufweist, wobei das Kontaktelement (24) dazu ausgebildet ist, beim Anpressen an die Öffnungsumgebung eine stromaufwärts ausgerichtete Kraft auf das Schiebeelement (27) auszuüben und das Schiebeelement (27) stromaufwärts zu bewegen, wobei das Schiebeelement (27) vorzugsweise durch ein Rückstellelement (36) stromabwärts vorgespannt ist.

12. Auslaufrohrbaugruppe nach Anspruch 11, bei der die Abdichteinheit (17) einen Faltenbalgabschnitt (26) aufweist, wobei das Kontaktelement (24) durch den Faltenbalgabschnitt (26) mit dem Schiebeelement (27) verbunden ist.

13. Auslaufrohrbaugruppe nach einem der Ansprüche 11 bis 12, die weiterhin ein Anzeigeelement zur Anzeige eines Verschiebungszustands des Schiebeelements (27) umfasst.

14. Auslaufrohrbaugruppe nach einem der Ansprüche 11 bis 13, bei der eine Bewegbarkeit des Schiebeelements (27) in Richtung stromaufwärts durch ein Anschlagelement begrenzt ist.

15. Zapfventil zur Ausbringung eines Fluids in einen Behälter, umfassend ein Gehäuse (20) und eine mit dem Gehäuse (20) verbindbare Auslaufrohrbaugruppe (13) nach einem der Ansprüche 1 bis 14.
